# FASCICULE DE BREVET EUROPEEN

(11) **EP 3 487 447 B1**
(45) Date de publication et mention de la délivrance du brevet: **24.08.2022**
(21) Numéro de dépôt: 17745398.2
(22) Date de dépôt: 27.06.2017
(51) Int. Cl.: A61D 17/00

(54) **PROCÉDÉ DE DÉTECTION ET DE SIGNALEMENT DE LA PHASE PRÉPARATOIRE DE MISE-BAS D'UN ANIMAL, DISPOSITIF, SUPPORT D'ENREGISTREMENT ET PRODUIT PROGRAMME D'ORDINATEUR CORRESPONDANTS**
VERFAHREN ZUR DETEKTION UND ANZEIGE DER GEBÄRVORBEREITUNGSPHASE BEI EINEM TIER, ENTSPRECHENDE VORRICHTUNG, AUFZEICHNUNGSMEDIUM UND COMPUTERPROGRAMMPRODUKT
METHOD OF DETECTION AND INDICATION OF THE PREPARATORY PHASE OF BIRTHING IN AN ANIMAL, CORRESPONDING DEVICE, RECORDING MEDIUM AND COMPUTER PROGRAM PRODUCT

(30) Priorité: 25.07.2016 FR 1657140
(43) Date de publication de la demande: 29.05.2019
(73) Titulaire: UNION EVOLUTION, 35538 Noyal sur Vilaine Cedex (FR)
(72) Inventeur: BARBIER, Johann, 35580 Guichen (FR); DEWEZ, Julie, 53600 Evron (FR)
(74) Mandataire: Ermeneux, Bertrand
(86) Numéro de dépôt international: PCT/FR2017/051710
(87) Numéro de publication internationale: WO 2018/020090

(56) Documents cités:
- WO-A1-2011/120529
- WO-A1-2013/186235
- JP-A- 2011 234 668
- US-A1- 2010 331 739
- US-A1- 2015 230 903

## Description

### 1. Domaine de l'invention

Le domaine de l'invention est celui de l'agriculture, et en particulier de la surveillance des bovins et des équidés.

Plus précisément, l'invention concerne un procédé et un dispositif de détection et de signalement de la phase préparatoire de mise-bas d'un animal de la famille des bovins ou des équidés.

L'invention permet par ailleurs de discriminer si la mise-bas est susceptible de se dérouler sans difficulté ou non.

### 2. Etat de la technique

Il est bien connu que, sans intervention humaine, une partie des vaches ou des juments perdent leur nouveau-né à l'occasion de la mise-bas.

Il est donc nécessaire pour un éleveur d'exercer, de jour et de nuit, une surveillance des animaux arrivés à terme, afin de pouvoir intervenir si besoin lors de la parturition pour tenter de sauver le nouveau-né ou de réduire les complications post-partum.

Il est par ailleurs courant d'effectuer plusieurs saillies simultanément au sein d'un même cheptel, ce qui complique la tâche de surveillance de l'éleveur dans la mesure où les vêlages ou les poulinages vont se produire sur une même période.

Afin d'éviter à un éleveur de devoir rester mobilisé en permanence aussi bien de jour que de nuit, et pour lui permettre de se reposer lors de la période de vêlage ou de poulinage, on a proposé différentes techniques.

On connait des techniques de détection de vêlage consistant à introduire des capteurs mesurant la température, la pression et/ou l'acidité à l'intérieur de l'appareil génital d'une vache afin d'identifier l'imminence de la mise-bas. Une de ces techniques consiste par exemple à introduire un thermomètre dans le canal vaginal de l'animal qui sera expulsé avec la poche des eaux.

Un inconvénient de ces techniques intrusives est que l'introduction et le positionnement des capteurs dans l'appareil génital de la vache est délicat, et qu'il est une source d'infection et/ou d'irritation pour ce dernier.

Un autre inconvénient de ces techniques intrusives est que des modifications métaboliques normales de l'animal dues à son activité peuvent entraîner le déclenchement de fausses alertes.

Encore un inconvénient de ces techniques intrusives est qu'elles sont couteuses à mettre en œuvre.

On a également proposé de fixer un inclinomètre à mercure ou à bille sur la queue d'une vache ou d'une jument, qui va déclencher une alarme à l'approche de la mise-bas, lorsque la queue de l'animal reste relevée.

Un inconvénient de cette technique est qu'elle pose des problèmes de fiabilité. En effet, on constate que des alertes peuvent se déclencher de façon intempestives, par exemple lorsque l'animal change de position ou se couche.

On a également proposé de sangler la taille d'une vache avec une ceinture qui mesure l'activité utérine de l'animale et émet une alarme lorsque la fréquence des contractions augmente.

Cette technique présente plusieurs inconvénients : la ceinture présente un danger pour l'animal si elle est trop serrée. Elle ne doit cependant pas être trop lâche au risque de ne pas fonctionner correctement, ce qui impose de la resserrer toutes les 3 à 4 heures. En outre cette technique est onéreuse et ne permet pas dans certains cas de distinguer les déformations dues au travail de l'animal d'autres déformations résultant d'une activité normale de l'animal pour manger ou se déplacer.

On connait également du document WO-A1-2013/186235 une technique de détection de l'imminence d'une mise-bas mettant un accéléromètre fixé sur la queue d'une vache, afin d'estimer l'activité globale de l'animal à partir des mesures de l'accélération.

Un inconvénient de cette technique connue, qui consiste à comparer la seule activité globale à un seuil pour détecter si l'animal est sur le point de mettre-bas, est qu'elle n'est pas suffisamment précise pour détecter l'imminence de la mise-bas chez plus de 50 à 60% des animaux.

On connait également du document US2015/230903 A1 une technique de détection de l'imminence d'une mise-bas d'un bovin ou d'un équidé à l'aide d'un capteur d'accélération tridimensionnel placé sur la queue de l'animal, consistant à comparer une séquence de mesure avec une séquence de référence représentative d'une manifestation comportementale de l'animal telle que des contractions musculaires, des coliques résultant de douleurs utérines, la levée de queue ou une suractivité.

### 1. Objectifs de l'invention

L'invention a notamment pour objectif de pallier les inconvénients de l'état de la technique cités ci-dessus.

Plus précisément l'invention a pour objectif de fournir une technique de détection et de signalement de la phase préparatoire de mise-bas d'un animal qui soit fiable.

L'invention a notamment pour objectif, dans au moins un mode de réalisation particulier de l'invention, de proposer une telle technique de détection et de signalement qui présente un taux de détection de la phase préparatoire de mise-bas au moins égal à 80% et avantageusement supérieur à 85%.

Un autre objectif de l'invention est de fournir une telle technique de détection et de signalement qui soit simple à mettre en œuvre et d'un coût de revient réduit.

L'invention a également pour objectif de fournir une technique de détection et signalement de la phase préparatoire de mise-bas d'un animal qui permette de détecter si la mise-bas se déroule sans difficulté ou non.

Un objectif de l'invention est également de proposer une telle technique de détection et de signalement qui soit réutilisable.

Encore un objectif de l'invention est de fournir une technique de détection et de signalement de la phase préparatoire de mise-bas d'un bovin ou d'un équidé qui soit réutilisable sur plusieurs animaux, qui nécessite peu de maintenance et qui soit autonome en énergie sur un période de plusieurs années.

### 2. Exposé de l'invention

Ces objectifs, ainsi que d'autres qui apparaitront par la suite sont atteints à l'aide d'un procédé de détection et de signalement de la phase préparatoire de mise-bas d'un animal de la famille des bovins ou de la famille des équidés selon la revendication 1.

Dans le cadre de l'invention, on entend par l'expression "phase préparatoire de mise-bas" dans son acception générale. Il s'agit ainsi de la phase précédant l'engagement du fœtus dans le bassin, d'une durée généralement comprise entre 2 et 24 heures, au cours de laquelle se produisent notamment les premières contractions utérines et la dilatation du col de l'utérus.

Selon l'invention, un tel procédé de détection et de signalement de la phase préparatoire de mise-bas comprend les étapes suivantes dans cet ordre:
- mesure des composantes de l'accélération d'une portion de la queue dudit animal selon trois axes orthogonaux ;
- traitement desdites mesures destiné à détecter une occurrence de ladite phase préparatoire comprenant :
   - une étape de projection desdites mesures des composantes dans un repère orthonormé direct X, Y, Z où l'axe Z est vertical et dirigé vers le bas et l'axe X est horizontal et dans le prolongement du sacrum dudit animal, dans le cas où le repère formé par lesdits trois axes orthogonaux ne coïncident pas avec ledit repère orthonormé X, Y, Z ;
   - au moins deux étapes parmi les étapes a), b), c) d) et e) suivantes :
      a) détermination, pour chaque instant de mesure, d'une donnée Q représentative d'une position levée ou abaissée de ladite queue, comprenant une étape de calcul d'une valeur de l'angle de la queue par rapport à la verticale à partir des projections des mesures des composantes de l'accélération suivant les axes X et Z, ou des mesures des composantes de l'accélération, lorsque le repère formé par lesdits trois axes orthogonaux coïncide avec ledit repère orthonormé X, Y, Z, et une étape de comparaison dudit angle calculé avec une valeur d'angle seuil prédéterminée ;
      b) détermination d'une donnée A représentative de l'activité dudit animal, pour chaque instant de mesure, comprenant une étape de calcul des variations de chacune des composantes de l'accélération par rapport à sa valeur moyenne sur une période prédéterminée à partir des projections des mesures des composantes de l'accélération suivant les axes X, Y et Z ou des mesures des composantes de l'accélération, lorsque le repère formé par lesdits trois axes orthogonaux coïncide avec ledit repère orthonormé X, Y, Z ;
      c) détermination d'une donnée C représentative de l'occurrence d'une crise de colique chez ledit animal comprenant une étape d'application d'un filtre passe bande auxdites mesures des composantes de l'accélération sur au moins deux axes, et de préférence des composantes de l'accélération sur les axes X et Z ;
      d) détermination d'une donnée T représentative de l'occurrence de contractions chez ledit animal comprenant une étape d'estimation du coefficient de corrélation, pour chaque composante de l'accélération, entre une séquence des mesures de cette composante de l'accélération et une séquence de données de référence ;
      e) détermination d'une donnée TR représentative de l'occurrence d'un piétinement chez ledit animal comprenant une étape d'identification d'une fréquence prédominante dans le spectre de fréquence pour une séquence des mesures de la composante de l'accélération suivant l'axe Y afin d'établir si ladite fréquence est dans une plage de fréquences prédéterminée ;
   - classification automatique binaire de l'état dudit animal entre un état de préparation de la mise-bas et un état non-préparatoire, à partir desdites données Q, A, C, T et/ou TR déterminées précédemment, représentatives respectivement d'une position levée ou abaissée de la queue, de l'activité, de l'occurrence d'une crise de colique, de l'occurrence de contractions et de l'occurrence d'un piétinement ;
- génération d'un premier signal d'alerte lorsque le résultat de ladite classification automatique binaire est un état de préparation de la mise-bas.

Ainsi, l'invention propose d'exploiter les mesures de l'accélération de la queue d'une vache, d'une jument ou d'une ânesse pour classifier l'état de l'animal entre un état de préparation de la mise-bas et un état non-préparatoire à partir d'un nombre réduit de paramètres Q, A, C, T et/ou TR.

Les inventeurs ont en effet constaté que chez l'animal les levées de queue, l'activité, les crises de colique, les contractions et le piétinement constituaient les manifestations les plus caractéristiques pouvant être observées au travers des mouvements de la queue de l'animal pendant la phase préparatoire de mise-bas et que chacune de ces manifestations déclenchait une séquence spécifique et reproductible de mouvements au moins sur une partie d'une population bovine ou équine. Les inventeurs ont également constaté que ces séquences spécifiques pouvaient varier entre deux races de vaches ou de juments.

Dans neufs modes de réalisation particuliers de l'invention, ladite étape de traitement desdites mesures comprend respectivement les étapes a) et b), a) et c), a) et d), a) et e), b) et c), b) et d), b) et e), c) et d), c) et e).

Dans un mode de réalisation particulier de l'invention, ladite étape de traitement desdites mesures comprend au moins trois étapes parmi les étapes a), b), c) d) et e).

Dans un mode de réalisation particulier de l'invention, ladite étape de traitement desdites mesures comprend les étapes a), b) et c) ou d).

Dans un mode de réalisation particulier de l'invention, ladite étape de traitement desdites mesures comprend au moins quatre étapes parmi les étapes a), b), c), d) et e).

Dans un mode de réalisation particulier de l'invention, ladite étape de traitement desdites mesures comprend les étapes a), b), c) et d).

Dans un mode de réalisation particulier de l'invention, ladite étape de traitement desdites mesures comprend les cinq étapes a), b), c) d) et e).

On améliore ainsi le taux de détection de la phase préparatoire de mise-bas dans un groupe d'animaux.

Dans un mode de réalisation particulier de l'invention, le classifieur mis en œuvre dans ladite étape de classification automatique binaire est un classifieur linéaire.

Selon un aspect particulier de l'invention, lors de ladite étape de classification automatique binaire, la sortie du classifieur mis en œuvre dans ladite étape de classification automatique est comparée à un seuil de classification prédéterminé.

De façon avantageuse, ladite étape a) de détermination d'une donnée représentative d'une position levée ou abaissée de la queue et/ou ladite étape b) de détermination d'une donnée représentative de l'activité et/ou ladite étape d) de détermination d'une donnée représentative de l'occurrence de contractions et/ou ladite étape e) de détermination d'une donnée représentative de l'occurrence d'un piétinement comprend une étape de filtration desdites projections des mesures ou desdites mesures.

Selon un aspect particulier de l'invention, ladite étape a) de détermination d'une donnée représentative d'une position levée ou abaissée de la queue comprend une étape d'affectation à ladite donnée Q d'une première valeur, de préférence 1, lorsque ladite valeur de l'angle est supérieure ou égale à ladite valeur d'angle seuil et d'une deuxième valeur, de préférence 0 ou -1, lorsque ladite valeur de l'angle est inférieure à ladite valeur d'angle seuil.

Selon un aspect préféré de l'invention, ladite valeur d'angle seuil est comprise entre 32° et 37°, de préférence est sensiblement égale à 35°.

Les inventeurs ont en effet constaté qu'une valeur d'angle seuil proche de 35° permet une classification efficace de l'état de l'animal.

Dans un mode de réalisation particulier de l'invention, ladite étape a) de détermination d'une donnée Q représentative d'une position levée ou abaissée de ladite queue comprend en outre une étape de réaffection à ladite valeur Q, pour chaque instant de mesure tₘₑₛᵤᵣₑ, d'une moyenne, sur un intervalle de temps prédéfini Δt, des valeurs affectées à la donnée Q pour les instants de mesure précédant l'instant de mesure tₘₑₛᵤᵣₑ compris dans l'intervalle [tₘₑₛᵤᵣₑ-Δt; tₘₑₛᵤᵣₑ].

Dans un mode de réalisation avantageux de l'invention, ladite étape a) de détermination d'une donnée Q représentative d'une position levée ou abaissée de ladite queue comprend une étape de pondération de ladite valeur de l'angle de la queue par la valeur de la mesure de la composante de l'accélération, ou de sa projection, sur l'axe Y.

Selon un mode de réalisation particulier de l'invention, ladite étape b) de détermination de l'activité dudit animal comprend une étape de calcul de la moyenne quadratique des variations des composantes de l'accélération suivant les axes X, Y et Z par rapport à leur valeur moyenne.

De préférence, lors de ladite étape c) d'une donnée représentative de l'occurrence d'une crise de colique, les fréquences de coupure dudit filtre passe bande sont sensiblement égales à 6mHz et 12mHz.

Les inventeurs ont effet constaté, que les crises de colique se manifestent par des soubresauts se répétant dans le temps, espacés de 2mn 45s à 5mn 30s.

Préférentiellement, dans ladite étape d) de détermination d'une donnée représentative de l'occurrence de contractions, ladite séquence de référence de données est une séquence de données représentatives d'un pic de forme sensiblement triangulaire.

Selon un mode de réalisation particulièrement avantageux de l'invention, dans ladite étape e) de détermination de l'occurrence d'un piétinement, ladite plage de fréquences est bornée par les fréquences 150mHz et 300mHz.

Dans un mode de réalisation particulier de l'invention, un procédé de détection et de signalement de la phase préparatoire de mise-bas d'un animal tel que décrit ci-dessus comprend en outre une étape de détermination d'une donnée P représentative de l'état debout ou couché dudit animal comprenant une étape de comparaison de la moyenne sur une période prédéterminée, de préférence sensiblement égale à 1 minute, des valeurs des mesures des composantes de l'accélération, ou de leur projection, sur l'axe Y par rapport à une valeur seuil d'état prédéterminée et/ou une étape de comparaison du nombre de changement de signe de l'accélération sur l'axe Y sur ladite période prédéterminée par rapport à un nombre seuil.

En effet, les inventeurs ont constaté que contrairement au cas où l'animal est couché, l'accélération moyenne de la composante selon l'axe Y de l'accélération est sensiblement nulle et on observe un nombre minimal de changement de signe de l'accélération suivant Y sur une période prédéterminée, lorsque l'animal est debout.

De façon préférentielle, ladite valeur seuil d'état est sensiblement égale à 0,2 g.

Dans un mode de réalisation particulièrement avantageux de l'invention, un procédé de détection et de signalement de la phase préparatoire de mise-bas d'un animal tel que décrit ci-dessus comprend en outre une étape de classification automatique binaire de l'état dudit animal entre un état de mise-bas difficile et un état de mise-bas facile à partir d'au moins trois données, de préférence au moins quatre données, encore plus préférentiellement au moins cinq données, parmi les données Q, A, C, T, TR et P.

Dans un mode de réalisation particulièrement avantageux de l'invention, ladite étape de classification automatique binaire de l'état dudit animal entre un état de mise-bas difficile et un état de mise-bas facile comprenant les étapes suivantes :
- obtention à l'instant t tel que t=m.ΔT+T₀ avec m un entier, ΔT un intervalle de temps prédéterminé et T₀ est l'instant où ledit premier signal d'alerte est généré, d'un vecteur de cinq variables réelles continues (M¹,M²,M³,M⁴,M⁵) à partir d'une séquence de n valeurs successives desdites données Q, A, C, T et P sur une période prédéterminée précédant l'instant t, où Mᵢ¹=Qᵢ, Mᵢ³=Tᵢ, Mᵢ⁴=Cᵢ, Mᵢ⁵=Aᵢ, avec i entier tel que 1≤i≤n, et Mᵢ² est la durée depuis le dernier changement d'une position couchée à debout ou vice-versa à l'index i estimée à partir de la séquence des valeurs successives de P ;
- détermination d'un vecteur de caractéristiques Fₜ=(Fₜ¹,Fₜ²,Fₜ³,Fₜ⁴,Fₜ⁵) où Fₜ^{k}, 1≤k≤5, est le maximum des valeurs moyennes de M^{k} sur des sous-intervalles de ladite période prédéterminée ;
- attribution à chaque caractéristique F^{k}, 1≤k≤5, dudit vecteur de caractéristiques d'un vote Pₜ^{k} =log(P(F^{k}=Fₜ^{k} | H₀)/ P(F^{k}=Fₜ^{k} | H₁)) où P(F^{k}=Fₜ^{k} | H₀) est la probabilité d'observer la caractéristique F^{k} sachant que la mise-bas est facile et P(F^{k}=Fₜ^{k} |H₁) est la probabilité d'observer la caractéristique F^{k} sachant que la mise-bas est difficile, obtenues par comparaison avec une distribution statistique de référence construite à partir d'observations sur un échantillon d'animaux de référence ;
- calcul d'un critère de décision fₜ s'exprimant sous la forme : où αₖ et *O*ₖ sont des constantes prédéfinies ;
- génération d'un deuxième signal d'alerte dans le cas où ledit critère de décision fₜ est supérieur ou égal à une valeur seuil prédéterminée S.

Ainsi, de façon inédite, l'invention propose de discriminer l'état de mise-bas de l'animal entre un état de mise-bas difficile et un état de mise-bas facile à partir des paramètres Q, A, C, T et P.

Selon un aspect avantageux de l'invention, ledit intervalle de temps ΔT est compris entre 30 secondes et 2 minutes, de préférence est sensiblement égal à 1 minute.

Selon un aspect particulier de l'invention, ladite période prédéterminée est d'une durée sensiblement égale à 1 heure.

Dans un mode de réalisation particulier de l'invention, un procédé de détection et de signalement de la phase préparatoire de mise-bas d'un animal tel que décrit ci-dessus comprend en outre une étape de calcul d'un indice de confiance Cₜ s'exprimant sous la forme : où αₖ, 1≤k≤5, est une constante prédéfinie, et ${c}_{t}^{k}$ est la confiance apportée par la caractéristique k, 1≤k≤5, qui s'exprime sous la forme : avec la probabilité d'observer la caractéristique F^{k} sachant que la mise-bas est facile et la probabilité d'observer la caractéristique F^{k} sachant que la mise-bas est difficile.

Dans un mode de réalisation avantageux de l'invention, un procédé de détection et de signalement de la phase préparatoire de mise-bas d'un animal tel que décrit ci-dessus comprend une étape de détermination de l'instant t_{fin} correspondant à la fin de la mise-bas, comprenant une étape de calcul à chaque instant t de la somme St des variations des valeurs des données A représentatives de l'activité sur un intervalle de temps prédéfini précédant ledit instant t et une étape de détection du maximum des valeurs de St sur une période prédéterminée, permettant de déterminer l'instant t_{fin} pour lequel ladite valeur de Sₜ est maximale.

Selon un aspect particulier de l'invention, ledit intervalle de temps prédéfini mis en oeuvre lors de ladite étape de détermination de l'instant t_{fin} correspondant à la fin de la mise-bas est d'une durée sensiblement égale à 20 minutes.

De façon préférentielle, ladite période prédéterminée mis en oeuvre lors de ladite étape de détermination de l'instant t_{fin} correspondant à la fin de la mise-bas est d'une durée au moins égale à 30 minutes et de préférence au moins égale à 50 minutes.

Dans un mode de réalisation avantageux de l'invention, un procédé de détection et de signalement de la phase préparatoire de mise-bas d'un animal tel que décrit ci-dessus comprend une étape de génération d'un signal d'alerte destiné à signaler l'occurrence d'une mise-bas anormalement longue, lorsqu'aucun deuxième signal d'alerte n'est généré 2 heures après la génération dudit premier signal d'alerte.

Dans des variantes de ce mode de réalisation de l'invention, le signal d'alerte signalant l'occurrence d'une mise-bas anormalement longue peut générer à tout instant choisi entre 1h et 2h après la génération dudit premier signal d'alerte, sans sortir du cadre de l'invention.

L'invention concerne également un produit programme d'ordinateur comprenant des instructions de code de programme pour la mise en œuvre de l'étape de traitement des mesures du procédé de détection et de signalement de la phase préparatoire de mise-bas d'un animal tel que décrit ci-dessus et/ou de l'étape de classification automatique binaire de l'état dudit animal entre un état de mise-bas difficile et un état de mise-bas facile du procédé de détection et de signalement de la phase préparatoire de mise-bas d'un animal tel que décrit ci-dessus, lorsqu'il est exécuté par un processeur.

L'invention concerne aussi un support d'enregistrement lisible par un processeur sur lequel est enregistré un programme d'ordinateur pour la mise en œuvre de l'étape de traitement des mesures du procédé de détection et de signalement de la phase préparatoire de mise-bas d'un animal tel que décrit ci-dessus et/ou de l'étape de l'étape de classification automatique binaire de l'état dudit animal entre un état de mise-bas difficile et un état de mise-bas facile du procédé de détection et de signalement de la phase préparatoire de mise-bas d'un animal tel que décrit ci-dessus.

L'invention concerne enfin également un dispositif de détection et de signalement de la phase préparatoire de mise-bas d'un animal de la famille des bovins ou de la famille des équidés comprenant un boitier étanche apte à être fixé sur une portion de la queue dudit animal contenant :
- un accéléromètre 3D destiné à mesurer les composantes de l'accélération de ladite portion de la queue selon 3 axes ;
- un support d'enregistrement tel que décrit précédemment et un processeur apte à exécuter le programme d'ordinateur tel que décrit précédemment, enregistré sur ledit support d'enregistrement pour traiter lesdites mesures ;
- des moyens de génération d'un premier signal de radiocommunication destiné à alerter de l'imminence de la mise-bas dudit animal, configurés de sorte à générer ledit premier signal dans le cas où lorsque le résultat de ladite classification automatique binaire est un état de préparation de la mise-bas ;
- des moyens d'émission dudit premier signal généré à destination d'un collecteur formant relai ou d'un terminal.

Le dispositif selon l'invention intègre ainsi astucieusement une application logiciel enregistrée sur un support d'enregistrement, assurant un traitement complet des mesures de l'accéléromètre, ce qui permet de limiter la consommation d'énergie du dispositif du fait que la quantité de signaux qu'il émet vers l'extérieur est très réduite et ce qui lui confère ainsi une autonomie en énergie particulièrement étendue.

De façon avantageuse, ledit premier signal émis par lesdits moyens d'émission a une portée comprise entre 150 et 500 mètres.

Ainsi, le signal peut être transmis jusqu'à un relai situé dans, ou à proximité de, l'étable ou la stabule où est parqué l'animal, quel que soit l'emplacement de ce dernier dans le bâtiment. Le signal peut encore être transmis directement sur un terminal de communication de l'éleveur, tel qu'un téléphone portable ou un assistant personnel par exemple, si celui-ci se trouve à proximité du bâtiment.

Selon un mode de réalisation particulier de l'invention, un dispositif de détection et de signalement de la phase préparatoire de mise-bas d'un animal tel que décrit ci-dessus comprend des moyens de génération d'un deuxième signal de radiocommunication destiné à alerter de l'occurrence d'une mise-bas difficile dudit animal, configurés de sorte à générer ledit deuxième signal dans le cas où ledit processeur calcule un critère de décision fₜ supérieur ou égal à ladite valeur seuil prédéterminée S, lesdits moyens de génération dudit deuxième signal pouvant être lesdits moyens de génération dudit premier signal, et en ce que lesdits moyens d'émission sont aptes à émettre ledit deuxième signal généré à destination d'un collecteur formant relai ou d'un terminal.

### 5. Liste des figures

D'autres caractéristiques et avantages de l'invention apparaitront plus clairement à la lecture de la description suivante d'un mode de réalisation de l'invention, donné à titre de simple exemple illustratif et non limitatif, et des dessins annexés parmi lesquels :
- la figure 1 est une vue schématique d'un dispositif selon l'invention fixé sur la queue d'une vache ;
- la figure 2 est une représentation schématique du contenu du boitier présenté en référence à la figure 1 ;
- la figure 3 est une représentation, sous forme de diagramme des étapes d'un exemple de procédé de détection et de signalement de la phase préparatoire de mise-bas d'un animal selon l'invention ;
- la figure 4 détaille les sous-étapes de l'étape de classification automatique binaire de l'état d'un animal entre un état de mise-bas difficile et un état de mise-bas facile, du procédé présenté en référence à la figure 3 ;
- les figures 5A à 5E illustrent un exemple d'évolution au cours du temps des données Q, A, C, T et P à l'approche d'une mise-bas pour un animal.

### 6. Description détaillée d'un exemple de mode de réalisation de l'invention

Un dispositif 10 de détection et de signalement de la phase préparatoire de mise-bas selon l'invention est représenté en référence à la figure 1, fixé à la queue d'une vache 11.

Le dispositif 10 se présente sous la forme d'un boitier étanche 12 dont la face 13 en contact la queue de la vache 11 est de forme sensiblement tronconique de façon à bien épouser la forme de la queue.

Comme on peut le voir sur la figure 2, qui est une représentation schématique du boitier 12, celui-ci contient un accéléromètre 3D 21 relié à une carte électronique 22 intégrant un microcontrôleur 210, qui réalise le traitement des mesures fournies par l'accéléromètre 21, et un circuit intégré 24 assurant une optimisation de l'énergie consommée par le boitier 12. L'application logicielle permettant de traiter les mesures est enregistrée dans la mémoire flash 211 du microcontrôleur 210, qui est lue par le processeur µ1.

À l'intérieur du boitier 12, on trouve également une antenne 23 permettant d'émettre un signal numérique conforme à la norme GSM à destination d'un relai ou d'un téléphone portable et une pile L5, qui alimente l'accéléromètre 21, la carte 22 et l'antenne 23 en énergie.

Le microcontrôleur 210 équipant la carte 22 traite les mesures délivrées par l'accéléromètre 21 et permet de générer un premier signal d'alerte, lorsque la phase préparatoire de mise bas est détectée, et un deuxième signal d'alerte lorsqu'un vêlage difficile est détecté. Le premier et le deuxième signal d'alerte sont émis par l'antenne 23, dans ce mode de réalisation particulier de l'invention.

Dans ce mode de réalisation particulier de l'invention, les mesures des composantes de l'accélération sont relevées suivant une fréquence d'échantillonnage de 4Hz.

On notera que les mesures de l'accélération ne sont pas conservées après traitement. En effet, le dispositif 10 étant prévu pour pouvoir fonctionner sans discontinuer plusieurs années, et plus précisément de 5 à 10 ans dans ce mode de réalisation particulier de l'invention, prévoir une mémoire de stockage de capacité suffisante n'est pas envisageable.

On a représenté sur la figure 3 de façon synoptique, sous forme de diagramme, les étapes E1 à E10 de traitement des mesures du procédé de détection et de signalement de la phase préparatoire de mise-bas d'une vache selon l'invention implémenté dans l'application logicielle stockées dans la mémoire flash 211.

Les composantes de l'accélération selon trois axes orthogonaux x, y et z liés au boitier 12 sont mesurées toutes les 25ms par l'accéléromètre 21, dans une étape E0.

Dans une étape E1, les mesures des composantes sont projetées dans un repère orthonormé direct X, Y, Z, où l'axe Z est un axe vertical et dirigé vers le bas, l'axe X est horizontal et dans le prolongement du sacrum dudit animal. A cet effet, on a étalonné au préalable sur l'animal la position du repère x, y, z lié au boitier par rapport au repère X, Y, Z.

On détermine ensuite en E2 pour chaque instant de mesure, une donnée Q représentative d'une position levée ou abaissée de ladite queue. Lors de cette étape E2, les composantes projetées de l'accélération sont dans un premier temps filtrées en appliquant un filtre du premier ordre (étape E21) et une valeur de l'angle de la queue par rapport à la verticale θ_{queue} est calculée à partir des projections filtrées ax et az des mesures des composantes de l'accélération suivant les axes X et Z, en appliquant la formule θ_{queue} = atan(az/ax) (étape E22). L'angle calculé est ensuite comparé avec une valeur d'angle seuil de 35° (étape E23). Une valeur 256 est attribuée à Q pour l'instant de mesure tₘₑₛᵤᵣₑ si l'angle calculée est supérieur ou égal à 35°; sinon une valeur 0 est affectée à Q.

On réaffecte par la suite (étape E24) à chaque donnée Q (tₘₑₛᵤᵣₑ) une moyenne sur des valeurs de Q sur l'intervalle de temps [tₘₑₛᵤᵣₑ-Δt ; tₘₑₛᵤᵣₑ] précédant l'instant de mesure tₘₑₛᵤᵣₑ, avec Δt= 1 heure dans ce mode de réalisation particulier de l'invention, de sorte à lisser les variations de la donnée Q.

En E3, on détermine une donnée A représentative de l'activité de l'animal en calculant (étape E31) une moyenne quadratique des variations des composantes projetées et filtrées de l'accélération suivant les axes X, Y et Z par rapport à leur valeur moyenne sur une minute.

En E4, on détermine une donnée C représentative de l'occurrence d'une crise de colique chez l'animal en appliquant (étape 41) un filtre passe bande de type Chebyshev d'ordre 2 aux projections des mesures des composantes de l'accélération sur les axes X et Z dont les fréquences de coupure sont de 6mHz et de 12mHz et on affecte (étape 42) la somme des carrés des projections des mesures filtrées par le filtre passe bande à la données C.

En E5, on détermine une donnée T représentative de l'occurrence de contractions chez l'animal en calculant une estimation (étape 51) du coefficient de corrélation, pour chaque composante de l'accélération projetée sur l'axe X, Y ou Z, entre une séquence de 3,5s de la projection des mesures de cette composante de l'accélération avec un gabarit de référence formé d'une séquence de données d'un pic de forme sensiblement triangulaire large de 3,5s. On intègre ensuite le coefficient de corrélation obtenus sur chaque axe X, Y et Z sur une durée de 15 minutes (étape 52) et on affecte à la valeur T la somme des carrés des valeurs du coefficient de corrélation estimées sur chaque axe X, Y et Z (étape 53).

En E6, on détermine une donnée TR représentative de l'occurrence d'un piétinement chez l'animal en identifiant (étape E61) une fréquence prédominante dans le spectre de fréquence pour une séquence de la projection de la composante de l'accélération suivant l'axe Y d'une minute et on affecte (étape E62) une valeur 1 si la fréquence identifiée est dans la plage de fréquences [150mHz ; 300mHz], -1 sinon.

Des exemples d'évolution au cours du temps des données Q, A, C et T à l'approche d'une mise-bas sont illustrés respectivement sur les figures 5A à 5D.

Le traitement des mesures s'achève en appliquant aux données Q, A, C, T et TR, dans une étape E7, un classifieur linéaire d'un algorithme de classification automatique binaire connu en soi, et en comparant la sortie de ce classifieur à un seuil S_{class} égal à 5.10⁵ dans ce mode de réalisation particulier de l'invention (étape E71). Ce classifieur permet de discriminer l'état de l'animal entre un état de préparation de la mise-bas et un état non-préparatoire en fonction de la valeur de la sortie du classifieur par rapport au seuil S_{class}.

Il convient de noter que ce mode de réalisation de l'invention permet dans 88% des cas une détection de la phase préparation de mise-bas, sans fausse alerte.

Un premier signal d'alerte est généré par le microcontrôleur 210, lorsque le résultat de la classification automatique binaire est un état de préparation de la mise-bas, dans l'étape E8. Ce deuxième signal d'alerte est émis par l'antenne 23 dans l'étape E80.

Dans ce mode de réalisation particulier de l'invention, dans une étape E9, on détermine en outre une donnée P représentative de l'état debout ou couché dudit animal. Dans cette étape E9, on compare (étape E91) la moyenne sur une période d'1 minute précédant l'instant de mesure tₘₑₛᵤᵣₑ, des valeurs de la projection sur l'axe Y des mesures de l'accélération par rapport à une valeur seuil d'état égale à 0,2g et on affecte (étape E92) la valeur 1, correspondant à une position debout, lorsque la moyenne est inférieure à la valeur seuil d'état et la valeur 0 sinon, correspondant à une position couchée.

Dans une variante de ce mode de réalisation particulier de l'invention, il peut être envisagé de déterminer la donnée P à partir du nombre de changements de signe de l'accélération sur l'axe Y sur une période prédéterminée, par exemple d'1 minute. Si ce nombre de changement de signe est supérieur ou égal à un seuil, par exemple égal à 10 sur une période d'1 minute, on peut alors affecter la valeur 1, correspondant à une position debout, à la donnée P, et 0 sinon.

Un exemple d'évolution au cours du temps de la donnée P à l'approche d'une mise-bas est illustré sur la figure 5E.

On procède ensuite à une étape E10 de classification automatique binaire de l'état de l'animal entre un état de mise-bas difficile et un état de mise-bas facile à partir des données Q, A, C, T et P.

Un deuxième signal d'alerte est généré par le microprocesseur 210 dans une étape E20, dans le cas où la sortie du classifieur mis en œuvre lors de l'étape E10 est inférieure ou égale à une valeur seuil prédéterminée S, égal à - 0,8741 dans ce mode de réalisation particulier de l'invention. Ce deuxième signal d'alerte est émis par l'antenne 23 dans l'étape E30.

En relation avec la figure 4, on détaille l'étape E10.

Cette étape E10 commence par la formation (sous-étape E101) à partir de l'instant T₀ l'instant où ledit premier signal d'alerte est généré à l'étape E8, à et chaque l'instant t tel t=m.ΔT+T₀ avec m un entier et ΔT= 1mn, d'un vecteur de cinq variables réelles continues (M¹,M²,M³,M⁴,M⁵) à partir de la séquence des 240 valeurs successives des données Q, A, C, T et P sur une période d'une minute précédant l'instant t. Ce vecteur de cinq variables réelles continues (M¹,M²,M³,M⁴,M⁵) est obtenu directement de la façon suivante : Mᵢ¹=Qᵢ, Mᵢ³=Tᵢ, Mᵢ⁴=Cᵢ, Mᵢ⁵=Aᵢ, avec i entier tel que 1≤i≤240, et Mᵢ² est la durée depuis le dernier changement d'une position couchée à debout ou vice-versa à l'index i estimée à partir de la séquence des valeurs successives de P.

On détermine ensuite, dans une sous-étape 102, un vecteur de caractéristiques Fₜ=(Fₜ¹,Fₜ²,Fₜ³,Fₜ⁴,Fₜ⁵) où Fₜ^{k}, 1≤k≤5, est le maximum des valeurs moyennes de M^{k} durant l'heure précédant l'instant t.

Il convient de noter que pour les instants précédant l'instant T₀, on attribue la valeur 0 aux variables discrètes M^{k}, 1≤k≤5.

En E103, on attribue à chaque caractéristique F^{k}, 1≤k≤5, du vecteur de caractéristiques un vote Pₜ^{k} construit à partir du rapport, en échelle logarithme, de la probabilité P(F^{k}=Fₜ^{k} |H₀) d'observer la caractéristique F^{k} sachant que la mise-bas est facile et de la probabilité P(F^{k}=Fₜ^{k} |H₁) d'observer la caractéristique F^{k} sachant que la mise-bas est difficile, soit Pₜ^{k} =log(P(F^{k}=Fₜ^{k} | H₀)/ P(F^{k}=Fₜ^{k} | H₁)).

P(F^{k}=Fₜ^{k} |H₀) et P(F^{k}=Fₜ^{k} |H₁) sont, dans la sous-étape E103, déterminées par comparaison avec une distribution statistique de référence construite à partir d'observations sur un échantillon d'animaux de référence.

On calcule ensuite, dans une sous-étape E104, un critère de décision fₜ, ou classifieur, s'exprimant sous la forme : où α₁ = 0,19, α₂ = 0,59, α₃ = 0,27; α₄ = 0,49 et α₅ = 0,27 et *O*₁₌₋ 0,187, *O*₂₌₋0,107; *O*₃₌₋ 0,206; *O*₄₌₋ 0,003; *O*₅₌₋ 0,138 dans ce mode de réalisation particulier de l'invention.

La valeur de ce critère de décision fₜ constitue la sortie du classifieur mis en œuvre dans l'état E10.

Lors de l'étape E10, on calcule en outre (sous-étape E105) un indice de confiance Cₜ s'exprimant sous la forme : où αₖ, 1≤k≤5, sont des constantes , et ${c}_{t}^{k}$ est la confiance apportée par la caractéristique k, 1≤k≤5, qui s'exprime sous la forme : ${c}_{t}^{k} = { \begin{matrix}0.5 si {P}_{t}^{\left(0\right) k} ou {P}_{t}^{\left(1\right) k} = 0 . \\ \frac{{P}_{t}^{\left(1\right) k}}{{P}_{t}^{\left(0\right) k} + {P}_{t}^{\left(1\right) k}} sinon .\end{matrix} avec {p}_{t}^{\left(0\right) k} = P \left({F}^{k}={F}_{t}^{k} |{H}_{0}\right)$ la probabilité d'observer la caractéristique F^{k} sachant que la mise-bas est facile et ${p}_{t}^{\left(1\right) k} = P \left({F}^{k}={F}_{t}^{k} |{H}_{1}\right)$ la probabilité d'observer la caractéristique F^{k} sachant que la mise-bas est difficile.

Ce coefficient de confiance est transmis à l'éleveur lorsque le deuxième signal d'alerte est émis.

L'exemple de mode de réalisation détaillé ci-dessus permet de détecter un vêlage difficile dans 82% des cas, avec un indice de confiance supérieur 0,78.

Par ailleurs, à l'étape E40, on détermine l'instant t_{fin} correspondant à la fin de la mise-bas. Cette étape E40 a pour but d'éviter qu'un deuxième signal d'alerte soit émis, de façon intempestive et inapproprié, après la fin du vêlage.

Cette étape E40 comprend le calcul (étape 401) à chaque instant t, tel t=m.ΔT+T₀ avec m un entier et ΔT= 1mn, de la somme St des variations des valeurs des données A représentatives de l'activité sur un intervalle de temps de 20 minutes précédant l'instant t et une détection du maximum des valeurs de Sₜ sur une période de 50 minutes, dont on déduit l'instant t_{fin} (étape 402).

Dans ce mode de réalisation particulier de l'invention, dès que l'instant t_{fin} est dépassé, le microcontrôleur est avantageusement configuré pour ne plus générer aucun deuxième signal d'alerte.

On notera qu'en outre, un signal d'alerte destiné à signaler l'occurrence d'une mise-bas anormalement longue est généré par le microcontrôleur 210 lorsqu'aucun deuxième signal d'alerte n'est généré 2 heures après la génération du premier signal d'alerte sans que l'instant de fin de mise-bas t_{fin} soit dépassé.

## Revendications

1. Procédé de détection et de signalement de la phase préparatoire de mise-bas d'un animal de la famille des bovins ou de la famille des équidés, comprenant une étape de mesure des composantes de l'accélération d'une portion de la queue dudit animal selon trois axes orthogonaux, **caractérisé en ce qu'**il comprend les étapes suivantes dans cet ordre :
- traitement desdites mesures destiné à détecter une occurrence de ladite phase préparatoire comprenant :
- une étape de projection desdites mesures des composantes dans un repère orthonormé direct X, Y, Z où l'axe Z est vertical et dirigé vers le bas et l'axe X est horizontal et dans le prolongement du sacrum dudit animal, dans le cas où le repère formé par lesdits trois axes orthogonaux ne coïncident pas avec ledit repère orthonormé X, Y, Z ;
- au moins deux étapes parmi les étapes a), b), c) d) et e) suivantes :
a) détermination, pour chaque instant de mesure, d'une donnée Q représentative d'une position levée ou abaissée de ladite queue, comprenant une étape de calcul d'une valeur de l'angle de la queue par rapport à la verticale à partir des projections des mesures des composantes de l'accélération suivant les axes X et Z, ou des mesures des composantes de l'accélération, lorsque le repère formé par lesdits trois axes orthogonaux coïncide avec ledit repère orthonormé X, Y, Z, et une étape de comparaison dudit angle calculé avec une valeur d'angle seuil prédéterminée ;
b) détermination d'une donnée A représentative de l'activité dudit animal, pour chaque instant de mesure, comprenant une étape de calcul des variations de chacune des composantes de l'accélération par rapport à sa valeur moyenne sur une période prédéterminée à partir des projections des mesures des composantes de l'accélération suivant les axes X, Y et Z ou des mesures des composantes de l'accélération, lorsque le repère formé par lesdits trois axes orthogonaux coïncide avec ledit repère orthonormé X, Y, Z ;
c) détermination d'une donnée C représentative de l'occurrence d'une crise de colique chez ledit animal comprenant une étape d'application d'un filtre passe bande auxdites mesures des composantes de l'accélération sur au moins deux axes, et de préférence des composantes de l'accélération sur les axes X et Z ;
d) détermination d'une donnée T représentative de l'occurrence de contractions chez ledit animal comprenant une étape d'estimation du coefficient de corrélation, pour chaque composante de l'accélération, entre une séquence des mesures de cette composante de l'accélération et une séquence de données de référence ;
e) détermination d'une donnée TR représentative de l'occurrence d'un piétinement chez ledit animal comprenant une étape d'identification d'une fréquence prédominante dans le spectre de fréquence pour une séquence des mesures de la composante de l'accélération suivant l'axe Y afin d'établir si ladite fréquence est dans une plage de fréquences prédéterminée ;
- classification automatique binaire de l'état dudit animal entre un état de préparation de la mise-bas et un état non-préparatoire, à partir desdites données Q, A, C, T et/ou TR déterminées précédemment, représentatives respectivement d'une position levée ou abaissée de la queue, de l'activité, de l'occurrence d'une crise de colique, de l'occurrence de contractions et de l'occurrence d'un piétinement ;
- génération d'un premier signal d'alerte lorsque le résultat de ladite classification automatique binaire est un état de préparation de la mise-bas.

2. Procédé de détection et de signalement de la phase préparatoire de mise-bas d'un animal selon la revendication 1, **caractérisé en ce que** ladite étape a) de détermination d'une donnée représentative d'une position levée ou abaissée de la queue et/ou ladite étape b) de détermination d'une donnée représentative de l'activité et/ou ladite étape d) de détermination d'une donnée représentative de l'occurrence de contractions et/ou ladite étape e) de détermination d'une donnée représentative de l'occurrence d'un piétinement comprend une étape de filtration desdites projections des mesures ou desdites mesures.

3. Procédé de détection et de signalement de la phase préparatoire de mise-bas d'un animal selon l'une quelconque des revendications 1 à 2, **caractérisé en ce que** ladite étape a) de détermination d'une donnée représentative d'une position levée ou abaissée de la queue comprend une étape d'affectation à ladite donnée Q d'une première valeur, de préférence 1, lorsque ladite valeur de l'angle est supérieure ou égale à ladite valeur d'angle seuil et d'une deuxième valeur, de préférence 0 ou -1, lorsque ladite valeur de l'angle est inférieure à ladite valeur d'angle seuil.

4. Procédé de détection et de signalement de la phase préparatoire de mise-bas d'un animal selon l'une quelconque des revendications 1 à 3, **caractérisé en ce que** ladite valeur d'angle seuil est comprise entre 32° et 37°, de préférence est sensiblement égale à 35°.

5. Procédé de détection et de signalement de la phase préparatoire de mise-bas d'un animal selon l'une quelconque des revendications 1 à 4, **caractérisé en ce que** ladite étape a) de détermination d'une donnée Q représentative d'une position levée ou abaissée de ladite queue comprend en outre une étape de réaffection à ladite valeur Q, pour chaque instant de mesure tₘₑₛᵤᵣₑ, d'une moyenne, sur un intervalle de temps prédéfini Δt, des valeurs affectées à la donnée Q pour les instants de mesure précédant l'instant de mesure tₘₑₛᵤᵣₑ compris dans l'intervalle [tₘₑₛᵤᵣₑ-Δt; tₘₑₛᵤᵣₑ].

6. Procédé de détection et de signalement de la phase préparatoire de mise-bas d'un animal selon l'une quelconque des revendications 1 à 5, **caractérisé en ce que** ladite étape a) de détermination d'une donnée Q représentative d'une position levée ou abaissée de ladite queue comprend une étape de pondération de ladite valeur de l'angle de la queue par la valeur de la mesure de la composante de l'accélération, ou de sa projection, sur l'axe Y.

7. Procédé de détection et de signalement de la phase préparatoire de mise-bas d'un animal selon l'une quelconque des revendications 1 à 6, **caractérisé en ce que** ladite étape b) de détermination de l'activité dudit animal comprend une étape de calcul de la moyenne quadratique des variations des composantes de l'accélération suivant les axes X, Y et Z par rapport à leur valeur moyenne.

8. Procédé de détection et de signalement de la phase préparatoire de mise-bas d'un animal selon l'une quelconque des revendications 1 à 7, **caractérisé en ce que**, lors de la dite étape c) d'une donnée représentative de l'occurrence d'une crise de colique, les fréquences de coupure dudit filtre passe bande sont sensiblement égales à 6mHz et 12mHz.

9. Procédé de détection et de signalement de la phase préparatoire de mise-bas d'un animal selon l'une quelconque des revendications 1 à 8, **caractérisé en ce que**, dans ladite étape d) de détermination d'une donnée représentative de l'occurrence de contractions, ladite séquence de référence de données est une séquence de données représentatives d'un pic de forme sensiblement triangulaire.

10. Procédé de détection et de signalement de la phase préparatoire de mise-bas d'un animal selon l'une quelconque des revendications 1 à 9, **caractérisé en ce que**, dans ladite étape e) de détermination de l'occurrence d'un piétinement, ladite plage de fréquences est bornée par les fréquences 150mHz et 300mHz.

11. Procédé de détection et de signalement de la phase préparatoire de mise-bas d'un animal selon l'une quelconque des revendications 1 à 10, **caractérisé en ce qu'**il comprend en outre une étape de détermination d'une donnée P représentative de l'état debout ou couché dudit animal comprenant une étape de comparaison de la moyenne sur une période prédéterminée, de préférence sensiblement égale à 1 minute, des valeurs des mesures des composantes de l'accélération, ou de leur projection, sur l'axe Y par rapport à une valeur seuil d'état prédéterminée et/ou une étape de comparaison du nombre de changement de signe de l'accélération sur l'axe Y sur ladite période prédéterminée par rapport à un nombre seuil.

12. Procédé de détection et de signalement de la phase préparatoire de mise-bas d'un animal selon l'une quelconque des revendications 1 à 11, **caractérisé en ce qu'**il comprend en outre une étape de classification automatique binaire de l'état dudit animal entre un état de mise-bas difficile et un état de mise-bas facile à partir d'au moins trois données, de préférence au moins quatre données, encore plus préférentiellement au moins cinq données, parmi les données Q, A, C, T, TR et P définies dans les revendications 1 ou 11.

13. Produit programme d'ordinateur comprenant des instructions de code de programme pour la mise en œuvre de l'étape de traitement des mesures du procédé de détection et de signalement de la phase préparatoire de mise-bas d'un animal selon l'une des revendications 1 à 12 et/ou de l'étape de classification automatique binaire de l'état dudit animal entre un état de mise-bas difficile et un état de mise-bas facile du procédé de détection et de signalement de la phase préparatoire de mise-bas d'un animal selon la revendication 12, lorsqu'il est exécuté par un processeur.

14. Support d'enregistrement lisible par un processeur sur lequel est enregistré un programme d'ordinateur pour la mise en œuvre de l'étape de traitement des mesures du procédé de détection et de signalement de la phase préparatoire de mise-bas d'un animal selon l'une des revendications 1 à 12 et/ou de l'étape de classification automatique binaire de l'état dudit animal entre un état de mise-bas difficile et un état de mise-bas facile du procédé de détection et de signalement de la phase préparatoire de mise-bas d'un animal selon la revendication 12.

15. Dispositif de détection et de signalement de la phase préparatoire de mise-bas d'un animal de la famille des bovins ou de la famille des équidés comprenant un boitier étanche apte à être fixé sur une portion de la queue dudit animal contenant :
- un accéléromètre 3D destiné à mesurer les composantes de l'accélération de ladite portion de la queue selon 3 axes ;
- un support d'enregistrement selon la revendication 14 et un processeur apte à exécuter le programme d'ordinateur selon la revendication 13 enregistré sur ledit support d'enregistrement pour traiter lesdites mesures ;
- des moyens de génération d'un premier signal de radiocommunication destiné à alerter de l'imminence de la mise-bas dudit animal, configurés de sorte à générer ledit premier signal dans le cas où le résultat de la classification automatique binaire est un état de préparation de la mise-bas ;
- des moyens d'émission dudit premier signal généré à destination d'un collecteur formant relai ou d'un terminal.

## Patentansprüche

1. Verfahren zur Detektion und Anzeige der Vorbereitungsphase der Geburt eines Tiers aus der Familie der Rinderartigen oder der Familie der Pferdeartigen, umfassend einen Messschritt der Komponenten der Beschleunigung eines Abschnitts des Schwanzes des Tiers gemäß drei orthogonalen Achsen, **dadurch gekennzeichnet, dass** es die folgenden Schritte in dieser Reihenfolge umfasst:
- Verarbeiten der Messungen zwecks Detektion eines Auftretens der Vorbereitungsphase, umfassend:
- einen Projektionsschritt der Messungen der Komponenten in ein direktes orthonormiertes Bezugssystem X, Y, Z, wobei die Z-Achse vertikal und nach unten gerichtet ist und die X-Achse horizontal und in Verlängerung des Kreuzbeins des Tiers gerichtet ist, sofern das von den drei orthogonalen Achsen gebildete Bezugssystem nicht mit dem orthonormierten Bezugssystem X, Y, Z übereinstimmt;
- mindestens zwei Schritte von den folgenden Schritten a), b), c) d) und e):
a) Bestimmen, für jeden Zeitpunkt der Messung, eines Datenwerts Q, der für eine angehobene oder abgesenkte Position des Schwanzes repräsentativ ist, umfassend einen Schritt des Berechnens eines Werts des Winkels des Schwanzes im Verhältnis zu der Vertikalen ausgehend von den Projektionen der Messungen der Komponenten der Beschleunigung gemäß den Achsen X und Z, oder der Messungen der Komponenten der Beschleunigung, wenn das von den drei orthogonalen Achsen gebildete Bezugssystem mit dem orthonormierten Bezugssystem X, Y, Z übereinstimmt, und einen Schritt des Vergleichens des berechneten Winkels mit einem vorher festgelegten Grenzwinkelwert;
b) Bestimmen eines Datenwerts A, der für die Aktivität des Tiers für jeden Zeitpunkt der Messung repräsentativ ist, umfassend einen Schritt des Berechnens der Schwankungen jeder der Komponenten der Beschleunigung im Verhältnis zu ihrem Mittelwert über einen vorher festgelegten Zeitraum ausgehend von den Projektionen der Messungen der Komponenten der Beschleunigung gemäß den Achsen X, Y und Z oder der Messungen der Komponenten der Beschleunigung, wenn das von den drei orthogonalen Achsen gebildete Bezugssystem mit dem orthonormierten Bezugssystem X, Y, Z übereinstimmt;
c) Bestimmen eines Datenwerts C, der für das Auftreten einer Kolikkrise bei dem Tier repräsentativ ist, umfassend einen Schritt des Anwendens eines Bandpassfilters auf die Messungen der Komponenten der Beschleunigung auf mindestens zwei Achsen, und vorzugsweise der Komponenten der Beschleunigung auf den Achsen X und Z;
d) Bestimmen eines Datenwerts T, der für das Auftreten von Kontraktionen bei dem Tier repräsentativ ist, umfassend einen Schritt des Schätzens des Korrelationskoeffizienten, für jede Beschleunigungskomponente, zwischen einer Sequenz der Messungen dieser Beschleunigungskomponente und einer Sequenz von Referenzdatenwerten;
e) Bestimmen eines Datenwerts TR, der für das Auftreten eines Tretens bei dem Tier repräsentativ ist, umfassend einen Schritt des Identifizierens einer vorherrschenden Frequenz im Frequenzspektrum für eine Sequenz der Messungen der Beschleunigungskomponente gemäß der Achse Y, um herauszufinden, ob die Frequenz in einem vorher festgelegten Frequenzbereich ist;
- binäres automatisches Klassifizieren des Zustands des Tiers zwischen einem Zustand der Vorbereitung der Geburt und einen Nichtvorbereitungszustand ausgehend von den zuvor festgelegten Datenwerten Q, A, C, T und/oder TR, die jeweils für einen angehobene oder abgesenkte Position des Schwanzes, für die Aktivität, für das Auftreten einer Kolikkrise, für das Auftreten von Kontraktionen und für das Auftreten eines Tretens repräsentativ sind;
- Erzeugen eines ersten Warnsignals, wenn das Ergebnis der binären automatischen Klassifikation ein Zustand der Vorbereitung der Geburt ist.

2. Verfahren zur Detektion und Anzeige der Vorbereitungsphase der Geburt eines Tiers nach Anspruch 1, **dadurch gekennzeichnet, dass** der Schritt a) des Bestimmens eines Datenwerts, der für eine angehobene oder abgesenkte Position des Schwanzes repräsentativ ist und/oder der Schritt b) des Bestimmens eines Datenwerts, der für die Aktivität repräsentativ ist und/oder der Schritt d) des Bestimmens eines Datenwerts, der für das Auftreten von Kontraktionen repräsentativ ist und/oder der Schritt e) des Bestimmens eines Datenwerts, der beim Auftreten eines Tretens repräsentativ ist, einen Filtrationsschritt der Projektionen der Messungen oder der Messungen umfasst.

3. Verfahren zur Detektion und Anzeige der Vorbereitungsphase der Geburt eines Tiers nach einem der Ansprüche 1 bis 2, **dadurch gekennzeichnet, dass** der Schritt a) des Bestimmens eines Datenwerts, der für eine angehobene oder abgesenkte Position des Schwanzes repräsentativ ist, einen Schritt der Zuweisung zu dem Datenwert Q eines ersten Werts, vorzugsweise 1, umfasst, wenn der Winkelwert größer oder gleich dem Grenzwinkelwert ist und eines zweiten Werts, vorzugsweise 0 oder -1, wenn der Winkelwert kleiner als der Grenzwinkelwert ist.

4. Verfahren zur Detektion und Anzeige der Vorbereitungsphase der Geburt eines Tiers nach einem der Ansprüche 1 bis 3, **dadurch gekennzeichnet, dass** der Grenzwinkelwert zwischen 32° und 37° liegt, vorzugsweise etwa gleich 35° ist.

5. Verfahren zur Detektion und Anzeige der Vorbereitungsphase der Geburt eines Tiers nach einem der Ansprüche 1 bis 4, **dadurch gekennzeichnet, dass** der Schritt a) des Bestimmens eines Datenwerts Q, der für eine angehobene oder abgesenkte Position des Schwanzes repräsentativ ist, ferner einen Schritt der Neuzuweisung zu dem Wert Q für jeden Zeitpunkt der Messung t_{Messung} über ein vorher festgelegtes Zeitintervall Δt eines Mittels der Werte umfasst, die dem Datenwert Q für die Messzeitpunkte vor dem Zeitpunkt der Messung t_{Messung} im Intervall [t_{Messung}-Δt; t_{Messung}] zugewiesen wurden.

6. Verfahren zur Detektion und Anzeige der Vorbereitungsphase der Geburt eines Tiers nach einem der Ansprüche 1 bis 5, **dadurch gekennzeichnet, dass** der Schritt a) des Bestimmens eines Datenwerts Q, der für eine angehobene oder abgesenkte Position des Schwanzes repräsentativ ist, einen Schritt der Wichtung des Werts des Winkels des Schwanzes durch den Wert der Messung der Komponente der Beschleunigung oder ihrer Projektion auf die Achse Y umfasst.

7. Verfahren zur Detektion und Anzeige der Vorbereitungsphase der Geburt eines Tiers nach einem der Ansprüche 1 bis 6, **dadurch gekennzeichnet, dass** der Schritt b) des Bestimmens der Aktivität des Tiers einen Schritt des Berechnens des Quadratmittelwerts der Schwankungen der Komponenten der Beschleunigung gemäß den Achsen X, Y und Z im Verhältnis zu ihrem Mittelwert umfasst.

8. Verfahren zur Detektion und Anzeige der Vorbereitungsphase der Geburt eines Tiers nach einem der Ansprüche 1 bis 7, **dadurch gekennzeichnet, dass**, bei dem Schritt c) des Bestimmens eines Datenwerts, der für das Auftreten einer Kolikkrise repräsentativ ist, die Kappungsfrequenzen des Bandpassfilters etwa gleich 6 mHz und 12 mHz sind.

9. Verfahren zur Detektion und Anzeige der Vorbereitungsphase der Geburt eines Tiers nach einem der Ansprüche 1 bis 8, **dadurch gekennzeichnet, dass** beim Schritt d) des Bestimmen eines Datenwerts, der für das Auftreten von Kontraktionen repräsentativ ist, die Datenwertreferenzsequenz eine Sequenz von Datenwerten ist, die für eine etwa dreieckige Spitze repräsentativ sind.

10. Verfahren zur Detektion und Anzeige der Vorbereitungsphase der Geburt eines Tiers nach einem der Ansprüche 1 bis 9, **dadurch gekennzeichnet, dass** beim Schritt e) des Bestimmens des Auftretens eines Tretens der Frequenzbereich von den Frequenzen 150 mHz und 300 mHz beschränkt ist.

11. Verfahren zur Detektion und Anzeige der Vorbereitungsphase der Geburt eines Tiers nach einem der Ansprüche 1 bis 10, **dadurch gekennzeichnet, dass** es ferner einen Schritt des Bestimmens eines Datenwerts P umfasst, der für den stehenden oder liegenden Zustand des Tiers repräsentativ ist, umfassend einen Schritt des Vergleichens über einen vorher festgelegten Zeitraum, vorzugsweise etwa gleich 1 Minute, des Mittels der Werte der Messungen der Beschleunigungskomponenten oder ihrer Projektion auf die Achse Y im Verhältnis zu einem vorher festgelegten Zustandsgrenzwert und/oder einen Schritt des Vergleichens der Anzahl des Vorzeichenwechsels der Beschleunigung auf der Achse Y über den vorher festgelegten Zeitraum im Verhältnis zu einer Grenzwertanzahl.

12. Verfahren zur Detektion und Anzeige der Vorbereitungsphase der Geburt eines Tiers nach einem der Ansprüche 1 bis 11, **dadurch gekennzeichnet, dass** es ferner einen Schritt des binären automatischen Klassifizierens des Zustands des Tiers zwischen einem Zustand einer schwierigen Geburt und einem Zustand einer leichten Geburt ausgehend von mindestens drei Datenwerten, vorzugsweise mindestens vier Datenwerten, noch vorzugsweiser mindestens fünf Datenwerten von den Datenwerten Q, A, C, T, TR und P umfasst, die in den Ansprüchen 1 oder 11 festgelegt sind.

13. Rechnerprogrammprodukt, umfassend Programmcodebefehle für die Durchführung des Schritts des Verarbeitens der Messungen des Verfahrens zur Detektion und Anzeige der Vorbereitungsphase der Geburt eines Tiers nach einem der Ansprüche 1 bis 12 und/oder des Schritts des binären automatischen Klassifizierens des Zustand des Tiers zwischen einem Zustand einer schwierigen Geburt und einem Zustand einer leichten Geburt des Verfahrens zur Detektion und Anzeige der Vorbereitungsphase der Geburt eines Tiers nach Anspruch 12, wenn es von einem Prozessor ausgeführt wird.

14. Prozessorlesbares Speichermedium, auf dem ein Rechnerprogramm für die Durchführung des Schritts des Verarbeitens der Messungen des Verfahrens zur Detektion und Anzeige der Vorbereitungsphase der Geburt eines Tiers nach einem der Ansprüche 1 bis 12 und/oder des Schritts des binären automatischen Klassifizierens des Zustand des Tiers zwischen einem Zustand einer schwierigen Geburt und einem Zustand einer leichten Geburt des Verfahrens zur Detektion und Anzeige der Vorbereitungsphase der Geburt eines Tiers nach Anspruch 12 gespeichert ist.

15. Vorrichtung zur Detektion und Anzeige der Vorbereitungsphase der Geburt eines Tiers aus der Familie der Rinderartigen oder der Familie der Pferdeartigen, umfassend ein dichtes Gehäuse, das imstande ist, auf einem Abschnitt des Schwanzes des Tiers befestigt zu sein, enthaltend:
- einen 3D-Beschleunigungsmesser, der bestimmt ist, die Komponenten der Beschleunigung des Abschnitts des Schwanzes gemäß 3 Achsen zu messen;
- ein Speichermedium nach Anspruch 14 und einen Prozessor, der imstande ist, das Rechnerprogramm nach Anspruch 13 auszuführen, das auf dem Speichermedium gespeichert ist, um die Messungen zu verarbeiten;
- Mitte zum Erzeugen eines ersten Funkkommunikationssignals, das bestimmt ist, vor der bevorstehenden Geburt des Tiers zu warnen, die derart ausgelegt sind, dass das erste Signal in dem Fall erzeugt wird, wenn das Ergebnis der binären automatischen Klassifizierung ein Vorbereitungszustand der Geburt ist;
- Sendemittel des erzeugten ersten Signals an einen Sammler, der ein Relais bildet, oder an ein Endgerät.

## Claims

1. A method for detecting and signalling the preparatory phase of parturition of an animal of the bovine family or the equidae family, comprising a step of measuring the components of the acceleration of a portion of the tail of the said animal along three orthogonal axes, **characterised in that** it comprises the following steps in this order:
- processing said measurements to detect an occurrence of said preparatory phase comprising:
- a step of projecting said component measurements in a direct orthonormal frame X, Y, Z where the Z axis is vertical and directed downwards and the X axis is horizontal and in the extension of the sacrum of said animal, in case the frame formed by said three orthogonal axes does not coincide with said orthonormal frame X, Y, Z;
- at least two of the following steps a), b), c), d) and e):
a) determination, for each measurement instant, of a data item Q representative of a raised or lowered position of said tail, comprising a step of calculating a value of the angle of the tail with respect to the vertical on the basis of the projections of the measurements of the components of the acceleration along the X and Z axes, or of the measurements of the components of the acceleration, when the frame formed by said three orthogonal axes coincides with said orthogonal frame X, Y, Z, and a step of comparing said calculated angle with a predetermined threshold angle value;
b) determination of a data item A representative of the activity of the said animal, for each instant of measurement, comprising a step of calculating the variations of each of the components of the acceleration with respect to its average value over a predetermined period on the basis of the projections of the measurements of the components of the acceleration along the X, Y and Z axes or of the measurements of the components of the acceleration, when the frame formed by the said three orthogonal axes coincides with the said orthogonal frame X, Y, Z;
c) determining a data C representative of the occurrence of a colic attack in said animal comprising a step of applying a bandpass filter to said measurements of the acceleration components on at least two axes, and preferably the acceleration components on the X and Z axes;
d) determining data T representative of the occurrence of contractions in said animal comprising a step of estimating the correlation coefficient, for each component of acceleration, between a sequence of measurements of that component of acceleration and a sequence of reference data;
e) determining data TR representative of the occurrence of trampling in said animal comprising a step of identifying a predominant frequency in the frequency spectrum for a sequence of Y-axis acceleration component measurements to establish whether said frequency is within a predetermined frequency range;
- automatic binary classification of the state of said animal between a state of preparation for parturition and a non-preparatory state, on the basis of said previously determined data Q, A, C, T and/or TR, representative respectively of a raised or lowered position of the tail, of activity, of the occurrence of a colic attack, of the occurrence of contractions and of the occurrence of trampling;
- generation of a first alert signal when the result of said automatic binary classification is a parturition readiness.

2. The method for detecting and signalling the preparatory phase of parturition of an animal according to claim 1, **characterised in that** said step a) of determining a data item representative of a raised or lowered position of the tail and/or said step b) of determining a data item of activity and/or said step d) of determining a data item representative of the occurrence of contractions and/or said step e) of determining a data item representative of the occurrence of trampling comprises a step of filtering said projections of the measurements or said measurements.

3. The method of detecting and signalling the preparatory phase of parturition of an animal according to any one of claims 1 to 2, **characterised in that** said step a) of determining a data item representative of a raised or lowered position of the tail comprises a step of assigning to said data item Q a first value, preferably 1, when said angle value is greater than or equal to said threshold angle value and a second value, preferably 0 or -1, when said angle value is less than said threshold angle value.

4. The method for detecting and signalling the preparatory phase of parturition of an animal according to any one of claims 1 to 3, **characterised in that** said threshold angle value is between 32° and 37°, preferably substantially equal to 35°.

5. The method of detecting and signalling the preparatory phase of parturition of an animal according to any one of claims 1 to 4, **characterised in that** said step a) of determining a data item Q representative of a raised or lowered position of said tail further comprises a step of reassigning to said value Q for each measurement instant tₘₑₐₛᵤᵣₑₘₑₙₜ, of an average, over a predefined time interval Δt, of the values assigned to the data item Q for the measurement instants preceding the measurement instant tₘₑₐₛᵤᵣₑₘₑₙₜ included in the interval [tₘₑₐₛᵤᵣₑₘₑₙₜ-Δt; tmeasurement].

6. The method of detecting and signalling the preparatory phase of parturition of an animal according to any one of claims 1 to 5, **characterised in that** said step a) of determining a data item Q representative of a raised or lowered position of said tail comprises a step of weighting said value of the angle of the tail by the value of the measurement of the component of the acceleration, or of its projection, on the Y axis

7. The method of detecting and signalling the preparatory phase of parturition of an animal according to any one of claims 1 to 6, **characterised in that** said step b) of determining the activity of said animal comprises a step of calculating the root mean square of the variations of the components of the acceleration along the X, Y and Z axes with respect to their mean value.

8. The method of detecting and signalling the preparatory phase of parturition of an animal according to any one of claims 1 to 7, **characterised in that**, during said step c) of determining a data item representative of the occurrence of a colic crisis, the cut-off frequencies of said bandpass filter are substantially equal to 6 mHz and 12 mHz.

9. The method of detecting and signalling the preparatory phase of parturition of an animal according to any one of claims 1 to 8, **characterised in that**, in said step d) of determining a data item representative of the occurrence of contractions, said reference sequence of data is a sequence of data items representative of a substantially triangular shaped peak.

10. The method of detecting and signalling the preparatory phase of parturition of an animal according to any one of claims 1 to 9, **characterised in that**, in said step e) of determining the occurrence of trampling, said frequency range is bounded by the frequencies 150mHz and 300mHz.

11. The method of detecting and signalling the preparatory phase of parturition of an animal according to any one of claims 1 to 10, **characterised in that** it further comprises a step of determining a data item P representative of the upright or recumbent state of said animal comprising a step of comparing the average over a predetermined period, preferably substantially equal to 1 minute, of the values of the measurements of the components of the acceleration, or of their projection, on the Y axis in relation to a predetermined state threshold value and/or a step of comparing the number of changes in sign of the acceleration on the Y axis over the said predetermined period in relation to a threshold number.

12. The method of detecting and signalling the preparatory phase of parturition of an animal according to any one of claims 1 to 11, **characterised in that** it further comprises a step of automatic binary classification of the state of said animal between a difficult parturition state and an easy parturition state from at least three data, preferably at least four data, even more preferably at least five data, from among the data Q, A, C, T, TR and P defined in claims 1 or 11.

13. A computer program product comprising program code instructions for implementing the step of processing measurements of the method of detecting and signalling the preparatory phase of parturition an animal according to any one of claims 1 to 12 and/or the step of automatically binary classifying the state of said animal between a difficult parturition state and an easy parturition state of the method of detecting and signalling the preparatory phase of parturition of an animal according to claim 12, when executed by a processor.

14. A processor-readable recording medium on which is recorded a computer program for implementing the step of processing the measurements of the method of detecting and signalling the preparatory phase of parturition of an animal according to one of claims 1 to 12 and/or the step of automatic binary classification of the state of said animal between a difficult parturition state and an easy parturition state of the method of detecting and signalling the preparatory phase of parturition of an animal according to claim 12.

15. A device for detecting and signalling the preparatory phase of parturition of an animal of the bovine family or the equine family comprising a watertight case adapted to be fixed to a portion of the tail of said animal containing:
- a 3D accelerometer for measuring the components of the acceleration of the said portion of the tail along 3 axes;
- a recording medium according to claim 14 and a processor adapted to execute the computer program according to claim 13 recorded on said recording medium to process said measurements;
- means for generating a first radio communication signal for alerting of the imminence of parturition of said animal, configured to generate said first signal in case the result of the automatic binary classification is a state of readiness for parturition;
- means for transmitting said first generated signal to a relay collector or terminal.
